# EUROPÄISCHE PATENTSCHRIFT

(11) **EP 0 544 277 B1**
(45) Veröffentlichungstag und Bekanntmachung des Hinweises auf die Patenterteilung: **29.01.1997**
(21) Anmeldenummer: 92120146.3
(22) Anmeldetag: 26.11.1992
(51) Int. Cl.: G07C 1/26, G07C 1/22

(54) **Zeitnahmeeinrichtung für sportliche Wettbewerbe**
Time-keeping apparatus for sporting events
Dispositif de chronométrage pour concours sportifs

(30) Priorität: 01.08.1992 DE 9210317 U; 27.11.1991 DE 4138965
(43) Veröffentlichungstag der Anmeldung: 02.06.1993
(73) Patentinhaber: Diehl Ident GmbH, D-90478 Nürnberg (DE)
(72) Erfinder: Göcke, Wilhelm, Dipl.-Ing., W-8566 Leinburg (DE)
(74) Vertreter: Hofmann, Gerhard, Dipl.-Ing. Patentassessor

(56) Entgegenhaltungen:
- EP-A- 0 064 787
- EP-A- 0 257 688
- EP-A- 0 432 801
- EP-A- 0 487 810
- DE-A- 3 929 048
- PATENT ABSTRACTS OF JAPAN vol. 014, no. 485 (C-0772) 23. Oktober 1990 & JP-A-02 200 280 (RAIBU) 8. August 1990

## Beschreibung

Die Erfindung betrifft eine Zeitnahmeeinrichtung gemäß dem Oberbegriff des Anspruches 1.

Eine derartige Einrichtung ist aus der DE-A-39 29 048 als dort sogenannter automatischer Zeitnehmer mit ferngesteuerter Meßeinrichtung zur individuellen Leistungs-Auswertung bei Teilnehmern sportlicher Massenveranstaltungen bekannt. Dafür wird jeder Teilnehmer für den aktuellen Wettkampf mit einem Hochfrequenz-Sender ausgestattet, dessen Frequenz gemäß der aktuellen Zuordnung den Teilnehmer individualisiert und die mit einer Kennung zur Bezeichnung des bevorstehenden Wettbewerbes moduliert ist. Jedem Sender ist ein auf dessen Frequenz abgestimmter Empfänger mit Zeitnehmer (Timer) zugeordnet, der beim Passieren der Startlinie gestartet und beim Passieren der Ziellinie gestoppt werden soll; was allerdings in der Praxis nicht realisierbar ist, weil der Empfänger auch schon vor eigentlichem Passieren der Markierungslinie die Hochfrequenz vom Sender aufnimmt. Mit einer solchen Einrichtung ist deshalb weder die korrekte Einlauffolge noch gar der korrekte Einlaufzeitpunkt eines jeden Teilnehmers dokumentierbar. Außerdem wären nur vergleichsweise wenige Teilnehmer individualisierbar, weil für solche Funkübertragungen kein beliebig breites Frequenzband zur Verfügung steht und aus Aufwandsgründen die einzelnen Individualisierungs-Frequenzen nicht beliebig dicht gestaffelt werden können. Da der vom Sportler mitgeführte Sender während des gesamten Wettkampfs in Betrieb bleibt, um auch Kontrollposten längs der Wettkampfstrecke zur Dokumentation des Passierens (nicht des Zeitpunkt des Passierens) ansteuern zu können, ist der Energiebedarf erheblich, den eine eingebaute Batterie decken muß. Das führt zu einem voluminösen und schweren Identifikationssender, der deshalb beispielsweise kleinen Tieren wie insbesondere Brieftauben nicht mit auf den Weg gegeben werden kann. Ein Kombinationsdisplay dient der digitalen Zeitablaufanzeige und der symbolischen Anzeige schon passierter Kontrollstellen. Diese Informationen können parallel zur Anzeige abgespeichert werden, wofür an Kontrollstellen längs der Wettkampfstrecke Zwischenzeiten erfaßt und einer Kodierung für diese Kontrollstelle zugeordnet werden. Der Speicherinhalt kann ausgelesen und in Kombination mit einem Code für den Wettkampf, dem dieser Speicherinhalt zugeordnet ist, über einen Sender an eine zentrale Auswertestelle abgestrahlt werden.

In der EP-A- 0 257 688 ist einleitend der Stand der Technik hinsichtlich des Einsatzes von passiven Transpondern in der Viehzucht (etwa zum individuellen Steuern der Futtermittelgabe) oder für Zugangskontrollsysteme (etwa zum automatischen Öffnen einer Tür bei Annäherung eines Berechtigten) beschrieben. Von Veröffentlichungen des Zoologischen Gartens der Stadt Köln ist bekannt, daß solche passiven Transponder ausgewählten Tieren zur Überwachung des Ergebnisses von Zuchtbemühungen ins Fleisch implantiert werden, etwa bei Geflügel in der Nähe des rechten Brustbeines injiziert. Solche Manipulationen sind für den Bereich des Brieftaubensports undenkbar, weil die Gesundheit und die Flugleistung der empfindlichen Tiere dadurch nachhaltig geschädigt werden könnten. Im übrigen geht es in der zitierten Vorveröffentlichung darum, für Aufgaben der industriellen Logistik mittels einer gekreuzten Antennenspule die Positionsgenauigkeit beim Erfassen des Transponders mittels eines Abfragegerätes zu präzisieren. Ein solcher Transponder beinhaltet einen Resonanzkreis und einen Speicher mit einer binär-codierten Kennung, die ausgelesen wird, wenn der Resonanzkreis vom Hochfrequenzfeld der Sendespule eines Abfragegerätes angeregt wird. Die Informationsübertragung vom Transponder zum Abfragegerät erfolgt durch eine Bedämpfung des Abfragefeldes im Rhythmus des im Transponder ausgelesenen binärcodierten Speicherinhaltes.

Im Einleitungsteil der DE-C-25 08 201 sind verschiedene berührungslos arbeitende Erfassungseinrichtungen mit aktivem Lesegerät und passivem Antwortgerät beschrieben, bei denen die Betriebsenergie des Antwortgerätes im Zuge dessen Abfrage vom Lesegerät übermittelt wird. Damit kann z. B. der Durchgang eines mittels des Antwortgerätes gekennzeichneten Gegenstandes durch eine Kontrollstelle erfaßt werden, um etwa die Tatsache (und dabei natürlich auch den Zeitpunkt) des Passierens eines Güterwagons an einem bestimmten Streckenpunkt zu registrieren.

Speziell für den im Rahmen vorliegender Erfindung interessierenden Brieftaubensport ist es aus der EP-A-0 064 787 bekannt, den für einen bevorstehenden Preisflug eingelieferten Brieftauben durch ausgesuchtes Hilfspersonal Teilnehmerringe anzulegen, deren Kennung den aktuell bevorstehenden Wettbewerb identifiziert. Im Einklang mit den damals allgemein geltenden Taubenpreisflug-Regeln (vgl. ,,Reiseordnung des Verbandes deutscher Brieftaubenliebhaber e.V." in der Fassung vom Februar 1991, abgedruckt in ,,Die Brieftaube" 108/1991, Nr. 13, Seiten 583 ff) wird die Beringung nach der Rückkehr der am Wettkampf teilnehmenden Taube am Heimatschlag manuell (oder automatisch) wieder vom Fuß der Taube entfernt und zum Konstatieren in einen Uhrenkasten übergeben. In dem kann eine elektronische (kontaktlose) Erkennung der Wettbewerbs-Identifikation in Verbindung mit einer Registrierung der Ankunftszeit erfolgen, und diese Informationen sind auf einem Display darstellbar sowie in einem Speicher registrierbar.

Der Erfindung liegt die Aufgabe zugrunde, im Brieftaubensport eine objektive Leistungsbeurteilung unter Ausschaltung von Manipulationsmöglichkeiten zu eröffnen und dadurch die Ausrichtung von Wettkämpfen zu vereinfachen und insbesondere damit den Taubensport attraktiver zu machen.

Diese Aufgabe ist erfindungsgemäß bei einer Zeitnahmeeinrichtung gattungsgemäßer Art dadurch gelöst, daß sie nach dem Kennzeichnungsteil des Hauptanspruches ausgelegt ist.

Nach dieser Lösung wird jede Taube, die potentieller Teilnehmer an Wettflügen ist, einmalig mit einer sie dann ständig individualisierenden Registernummer ausgestattet, die in einem Kennungsträger enthalten ist, der dauerhaft - nicht nur den aktuellen Wettbewerb bezeichnend-und lebenslang bei dieser Taube verbleibt. Ein ringförmiger, um den Schenkel eines Beines gelegter Kennungsträger ist mit einer Mikrominiaturschaltung ausgestattet, die einen Resonanzkreis in zeitlicher Abfolge gemäß dem eincodierten Kennungsmuster bedämpft, wenn er sich im Abfragefeld der Sendespule eines Lesegerätes befindet. Ein solcher Energieentzug ist sendeseitig als Amplitudenmodulation (in Form der binärcodierten Folge von Dämpfungserscheinungen) feststellbar, die demoduliert und zur visuellen Darstellung der den Kennungsring kennzeichnenden Zahl umgesetzt (decodiert) wird. Die Kennung wird zusammen mit zumindest dem aktuellen Zeitpunkt ihrer Decodierung in einen Zwischenspeicher übergeben. Dieser Zeitpunkt ist absolut, also vergleichbar mit in anderen Lesegeräten registrierten Zeitpunkten, da die Uhr, aus der dieser Zeitpunkt abgefragt wird, z. B. über den Sender DCF 77 gesteuert ist und somit die amtliche Zeit hält. Die abgespeicherten Informationen über die Registernummer und deren Decodierungszeitpunkt, also über den Einflug einer Wettkampf-Taube bei Rückkehr in ihren Heimatschlag, kann unmittelbar zur Erstellung von Preislisten z. B. mittels eines vereinseigenen Auswertecomputers oder im Wege des Fernanschlusses an einen Dienstleistungsrechner weiterverarbeitet werden.

Um sicherzustellen, daß beim Brieftaubensport eine für den Wettkampf ausgewählte und bei der Entnahme aus dem Schlag registrierte Taube auch tatsächlich an der Einsatzstelle in den Transportkäfig übergeben wird, kann dort die Zuführung über eine Tunnelantenne erfolgen. Diese weist wenigstens zwei koaxial hintereinander gelegene Rahmenantennen auf, welche die Taube passieren muß, so daß ihre Bewegungsrichtung (zum Transportkäfig hin) eindeutig erfaßt ist.

Wenn mehrere Tauben nicht nacheinander, sondern praktisch gleichzeitig zum Heimatschlag zurückkommen und dort oft noch eine kurze Zeitspanne nebeneinander auf der Flugplatte hokken bleiben, dann werden sie von nebeneinander an oder in der Flugplatte ausgebildeten Sendespulen erfaßt, die über einen Mulitplexer in rascher Folge abgefragt werden, so daß in den Speicher des Lesegerätes eindeutige Informationen auch über die praktisch gleichen Ankunftszeiten der einzelnen Teilnehmer übergeben werden.

Gegenüber dem herkömmlichen Ablauf des Brieftauben-Preisfluges ändert sich beim Einsatz der erfindungsgemäßen Zeitnahmeeinrichtung also, daß nicht mehr für jeden Wettbewerb eigene Kennungsringe angelegt und nach der Rückkehr zum Heimatschlag der Taube wieder abgenommen werden müssen. Auch die Entnahme von Tauben aus ihrem Schlag kann automatisch registriert und am Lesegerät dann mit Wetteingaben kombiniert werden, womit die ebenfalls personalaufwendige Listenerstellung (§§ 7 und 17 der oben zitierten Reiseordnung) entfällt. Die Ankunftszeit der rückkehrenden Taube wird automatisch und absolut zeitrichtig registriert, ohne daß der Züchter dafür auf die Rückkehr seiner Tauben am Schlag ausharren und Uhrenkästen betriebsbereit halten muß, um die Wettflug-Ringe der zurückgekehrten Tauben nach Abnahme vom Taubenfuß zu konstatieren. So wird nun die Flugleistung bis zur Ankunft am Schlag exakt gemessen, auch wenn der Züchter nicht zugegen ist, und flugleistungsunabhängige Zuschlagzeiten gehen in das Ergebnis nicht mehr ein, wie sie bisher unvermeidbar waren, weil der Züchter seine zurückgekommene Taube zunächst noch einfangen und ihr den Ring abnehmen mußte. Damit entfällt nun auch die Gefahr, daß beim Beringen und bei der Ringabnahme die Taube einem leistungsmindernden Streß ausgesetzt oder empfindliches Taubengefieder beschädigt wird, weil jede Taube gemäß vorliegender Erfindung nun nur noch einmal in ihrem Leben mit einem sie dann künftig ständig eindeutig identifizierenden Kennungsring ausgestattet wird.

Zusätzliche Alternativen und Weiterbildungen sind den Unteransprüchen zu entnehmen. Weitere Vorteile der erfindungsgemäßen Lösung ergeben sich aus nachstehender Beschreibung eines in der Zeichnung unter Beschränkung auf das Wesentliche abstrahiert skizzierten bevorzugten Realisierungsbeispiels zum nunmehr erfindungsgemäß ablaufenden Brieftauben-Preisflugsport. In der Zeichnung zeigt:
- Fig. 1: einen Taubenfuß mit ringförmig umgelegtem elektronischen Kennungsträger,
- Fig. 2: im Prinzip-Blockschaltbild die Abfrage des Kennungsträgers nach Fig. 1,
- Fig. 3: den Ablauf eines Brieftaubensport-Preisfluges in schematischer Vereinfachung unter Einsatz der erfindungsgemäßen Zeitnahmeeinrichtung und
- Fig. 4: die Anzeige der Kennungsnummer einer Taube in Zuordnung zu wettbewerbsabhängigen weiteren Informationen.

Die Zeichnung veranschaulicht ein Ausführungs- und Einsatzbeispiel der erfindungsgemäßen Brieflaubenzeitnahmeeinrichtung 11 beim Preisflug-Geschehen. Wettbewerbs-Teilnehmer 12 sind die Brieftauben, die an einem Unterschenkel dauerhaft mit einem ringförmigen Kennungsträger 13 ausgestattet sind, der hier auch eine visuell lesbare Registernummer 14 trägt, unter der die jeweilige Taube beim Verband geführt wird. Die in den Kennungsträger 13 eingespeicherte Registernummer 14 behält der Teilnehmer 12 unverändert bei, solange er überhaupt zur Teilnahme an Preisflug-Wettbewerben zugelassen bleibt; nach der Erstausstattung mit einem Kennungsträger 13 ist also ein Austausch oder auch nur eine Modifikation dieses Dateninhalts des Kennungsträgers 13 nicht mehr vorgesehen. Der aus bruchfestem Kunststoff bestehende Kennungsring 13 beinhaltet in Miniaturschaltungstechnik eine Empfangsspule 15, die mittels eines Kondensators 16 auf eine bestimmte Empfangsfrequenz in der Größenordnung von 100 kHz abgestimmt ist. Dieser Resonanzkreis 17 ist durch eine ohmsche Last 18 bedämpfbar, wenn diese über einen elektronischen Schalter 19 zugeschaltet wird. Dieser wird aus einem Nurlese-Halbleiterspeicher als Kennungsgeber 20 gemäß einem eingespeicherten Binärmuster gesteuert, so daß der Rhythmus der Bedämpfung des Resonanzkreises 17 die binär codierte Registernummer 14 dieses Kennungsträger 13 darstellt. Der Anschluß der Spule 15 an die Schaltung wird zerstört und damit der Kennungsträger 13 unwirksam, wenn der Ring mechanisch beansprucht wird, etwa um Manipulationen daran vorzunehmen.

Der Kennungsgeber 20 selbst wird über einen Gleichrichter 21 mit der Wechselspannung betrieben, die am Resonanzkreis 17 ansteht, wenn dessen Empfangsspule 15 sich im elektromagnetischen Hochfrequenz-Feld 22 befindet, das von einer Antenne in Form einer Sendespule 23 eines auf die Resonanzbedingung des Kennungsträgers 13 abgestimmten Sendekreises 24 ausgestrahlt wird. Am Sender 25 wird der Pegeleinbruch nach Maßgabe der Bedämpfung des Empfänger-Resonanzkreises 17 zensiert und über eine pegelgesteuerte Kippstufe in ein reines Binärsignal umgesetzt, das über eine übliche Decodierschaltung in einem Display 26 ziffernmäßig dargestellt wird, wie in Fig. 4 rechts oben für das Beispiel der Fig. 1 angegeben. Das Lesegerät 27 beinhaltet darüberhinaus einen funkgesteuerten Zeitgeber 28 zur Registrierung und Anzeige desjenigen absoluten Zeitpunktes (nach Datum und Uhrzeit), an dem die Kopplung zwischen Sendespule 23 und Empfangsspule 15 die Registernummer 14 erfaßte (untere Zeile auf dem Display 26 in Fig. 4), ein Speicher 30 dient der Bereithaltung der angezeigten Informationen über das Wettkampf-Ergebnis für spätere Preiszuteilungs-Auswertungen über einen Auswertecomputer 31, bei dem es sich um einen mit entsprechendem Programm ausgestatteten Personalcomputer des Vereins oder einen über Telefon erreichbaren zentralen Service-Computer 31 handeln kann.

In der Zeichnung ist berücksichtigt, daß zweckmäßigerweise über einen in das Lesegerät 27 eingebauten Geber 29 mitgezählt (und im Display 26 links oben angezeigt) wird, wie viele Teilnehmer 12 bereits erfaßt wurden. Über einen Mehrfunktions-Schalter 40 können die im Speicher 30 abgelegten Daten zurückliegender Eingaben nacheinander abgerufen werden, um sie noch einmal im Display 26 darzustellen.

Für einen Wettbewerb, hier also einen Brieftauben-Preisflug gemäß Fig. 3, wird der Teilnehmer 12 seinem Schlag 32 entnommen. Dabei passiert sein Kennungsträger 13 wenigstens eine in die Flugplatte 33 integrierte Sendespule 23, womit automatisch im Lesegerät 27 zumindest die Tatsache registriert wird, welcher Teilnehmer 12 gerade entnommen wurde; oder der Züchter fragt den Kennungsträger 13 mit einer beweglichen Handspule ab, die ebenfalls an sein Lesegerät 27 anschließbar ist. Für jeden dieser Teilnehmer 12 kann er dabei über den Schalter 40 (von Schriftenanzeigen im Display 26 geführt) Wetteingaben tätigen. Die ausgesuchten Teilnehmer 12 werden dann vom Züchter zur Einsatzstelle 34 gebracht, wo jeder für das Verbringen in den Transportkäfig 35 eine hier sogenannte Tunnelantenne 36 passieren muß, wobei abermals noch Preisflug-Benennungen eingebbar sind. In der Tunnelantenne 36 sind zwei Empfangsspulen 15' hintereinander, vorzugsweise koaxial zur Tunnelachse, angeordnet, die vom Multiplexer 39' zyklisch angesteuert werden. Dadurch läßt sich im Lesegerät 27 erkennen, daß ein Teilnehmer 12 nicht nur in die Nähe einer Sendespule 23' verbracht wurde, um lediglich registriert und dann womöglich wieder mitgenommen zu werden; vielmehr sichert das aufeinanderfolgende Ansprechen mehrerer Antennenspulen 23', daß der Teilnehmer 12 durch die Tunnelantenne 36 hindurch unmittelbar in den Transportkäfig 35 verbracht wurde. Dafür ist die Tunnelantenne 36 mit Befestigungsmitteln ausgestattet, um sie (entgegen der Prinzipdarstellung der Fig. 3) nacheinander unmittelbar vor die Eingangsöffnungen der einzelnen zu bestückenden Transportkäfige 35 einzuhängen.

Die so registrierten Teilnehmer 12 werden mittels des Transporters 37 an den Auflaßort 38 verbracht, wo in als solcher üblicher Weise alle Transportkäfige 35 geöffnet und damit die Teilnehmer 12 zum Heimflug freigegeben werden. Dieser Zeitpunkt kann protokolliert werden; er ist aber nicht besonders maßgeblich, da voraussetzungsgemäß alle Teilnehmer 12 gleichzeitig freigegeben werden und nur deren Ankunftszeitpunkte im heimatlichen Schlag 32 interessieren. Dort passiert jeder angekommene Teilnehmer 12 wenigstens eine der nebeneinander in die Flugplatte 33 integrierten Sendespulen 23 zur Abfrage seines Kennungsträgers 13, womit die in Fig. 4 dargestellten Datensätze ins Lesegerät 27 eingespeichert und auf seinem Display 26 visuell dargeboten werden. Wenn mehrere Teilnehmer 12 den heimatlichen Schlag 32 nicht nacheinander, sondern gleichzeitig erreichen oder auch nur noch eine gewisse Zeitspanne nebeneinander auf der Flugplatte 33 ausharren, ehe sie sich ins Innere des Schlages 32 zurückziehen, dann werden die einzelnen Teilnehmer 12 von nebeneinander in die Flugplatte 33 eingebauten Sendespulen 23 erfaßt, welche über einen Multiplexer 39 sehr rasch nacheinander zur Auswertung gelangen. Es werden also alle Sendespulen 23 am Einflug des Schlages 32 stets rasch nacheinander abgefragt, wobei nun jedoch die Information eines Kennungsträgers 13 nur einmal vom Lesegerät 27 aufgenommen wird, auch wenn der Teilnehmer 12 die Flugplatte 33 noch nicht gleich wieder verlassen hat oder die Empfangsspule 15 seines Kennungsträgers 13 von zwei nebeneinanderliegenden Sendespulen 23 erfaßt wird.

Wenn der am Preisflug-Wettbewerb teilnehmende Züchter alle seine Teilnehmer 12 wieder im heimatlichen Schlag 32 weiß, kann er mit seinem Lesegerät 27 im vereinseigenen Auswertecomputer 31, etwa im Vereinsheim, die Sieger-Einreihung im Vergleich mit den Wettbewerbern anderer Züchter vornehmen lassen. Durch einen Drucker 41 ist in Fig. 3 symbolisiert, daß es zweckmäßig ist, die Wetteingaben sowie die Passage-Abläufe der Teilnehmer 12 bei der Entnahme aus dem Schlag 32, beim Beschicken des Transportkäfigs 35, bei der Rückkehr in den Schlag 32 und schließlich hinsichtlich der Vereinsauswertung für spätere Dokumentations- und Kontrollzwecke dauerhaft festzuhalten, weil der ins Lesegerät 27 integrierte Speicher 30 in der Regel vor jedem neuen Wettbewerb, gegebenenfalls aber auch erst nach einigen aufeinanderfolgenden Wettbewerben, aus Kapazitätsgründen wieder gelöscht wird.

## Patentansprüche

1. Zeitnahmeeinrichtung (11) mit einem Display (26) für die Auswertung sportlicher Wettbewerbe mit Teilnehmern (12), insbesondere Brieftauben die jeweils mit einem codierten Kennungsträger (13) ausgestattet sind, welche berührungslos über ein Hochfrequenzfeld (22) mittels eines Lesegerätes (27) abfragbar sind, das einander zugeordnete Teilnahme- und Zeitinformationen in einen Speicher (30) übergibt,
**dadurch gekennzeichnet,**
daß im Brieftaubensport bei einer jeden Taube, die ein potentieller Teilnehmer (12) an Wettflügen ist, einmalig und dauernd ein Schenkel mit einem Ring bestückt ist, der einen passiven Kennungsträger (13) enthält, dessen codierte Registernummer (14) diese Taube individualisiert, und der dafür ausgelegt ist, vom Hochfrequenz-Feld (22), welches das Lesegerät (27) über wenigstens eine Sendespule (23) abstrahlt, aktiviert zu werden und dadurch seine Registernummer (14) durch Bedämpfungs-Modulation dieses Feldes an das Lesegerät (27) zu übertragen, zur Übergabe der Registernummer (14) mit dem aktuellen absoluten Zeitpunkt ihrer Erfassung in den Speicher (30), wenn der Kennungsträger (13) einer zu ihrem Heimatschlag zurückkehrenden Taube von einer mehrerer am Schlag nebeneinander angeordneter Sendespulen (23) erfaßt ist, die über einen Multiplexer (39) abfragbar sind, und mit auch in rückwärts verlaufender Folge aus dem Speicher (30) aufrufbarer Darstellung der decodierten Registernummern (14), ihres absoluten Erfassungs-Zeitpunktes und ihrer Stellung in der Reihenfolge der nacheinander erfaßten Kennungsträger (13).

2. Zeitnahmeeinrichtung nach Anspruch 1,
**dadurch gekennzeichnet,**
daß das Lesegerät (27) die im erfaßten Kennungsträger (13) enthaltene Registernummer (14) zusammen mit demjenigen absoluten Decodierungszeitpunkt abspeichert, der von einem funkgesteuerten Zeitgeber (28) geliefert ist.

3. Zeinahmeeinrichtung nach Anspruch 1 oder 2,
**dadurch gekennzeichnet,**
daß der Teilnehmer (12) mehrerer Sendespulen (23') nacheinander passiert, mit Abfrage der Bewegungsrichtung über einen Multiplexer (39').

4. Zeinahmeeinrichtung nach einem der vorangehenden Ansprüche,
**dadurch gekennzeichnet,**
daß das Lesegerät (27) auch zur Aufnahme von manuellen Wetteingaben zu gerade erfaßten Registernummern (14) vorgesehen ist.

5. Zeitnahmeeinrichtung nach einem der vorangehenden Ansprüche,
**dadurch gekennzeichnet,**
daß die in Zuordnung zu Registernummern (14) abgespeicherten Datensätze auf einen Protokoll-Drucker (41) und/oder auf einen zentralen Auswerte-Computer (31) ausgebbar sind.

6. Zeitnahmeeinrichtung nach einem der vorangehenden Ansprüche,
**dadurch gekennzeichnet,**
daß das Hochfrequenz-Feld (22) im Rhythmus der binär-codiert in den erfaßten Kennungsträger (13) eingespeicherten Registernummer (14) bedämpft wird, wofür ein Kennungsgeber (20) im Kennungsträger (13) über die Empfangsspule (15) eines Resonanzkreises (17) seine Betriebsenergie aus dem Hochfrequenz-Feld (22) erhält.

## Claims

1. Timekeeping device (11) having a display (26) for the evaluation of sporting events with participants (12), in particular homing pigeons, which are in each case fitted with a coded identification carrier (13) which can be interrogated without contact by way of a high frequency field (22) by means of a reading device (27) which delivers related participant and time information into a memory (30),
characterized in that,
in pigeon racing, in the case of every pigeon which is a potential participant (12) in a race, one leg is permanently fitted with a ring which contains a passive identification carrier (13), whose coded register number (14) individualizes this pigeon, and which is designed to be activated by the high frequency field (22) which the reading device (27) emits by way of at least one transmitting coil (23) and thus, by damping modulation of this field, to transmit its register number (14) to the reading device (27) for delivery of the register number (14) with the actual absolute time of its detection into the memory (30), when the identification carrier (13) of a pigeon returning to its loft is detected by one of several transmitting coils (23) which are located side by side at the loft and can be interrogated by way of a multiplexer (39), and with representation, which can also be called up in reverse order from the memory (30), of the decoded register numbers (14), their absolute time of detection and their position in the sequence of the successively detected identification carriers (13).

2. Timekeeping device according to Claim 1,
characterized in that
the reading device (27) stores the register number (14) contained in the detected identification carrier (13) together with that absolute decoding time which is supplied by a radio-controlled clock (28).

3. Timekeeping device according to Claim 1 or 2,
characterized in that
the participant (12) successively passes by several transmitting coils (23') with interrogation of the direction of movement by way of a multiplexer (39').

4. Timekeeping device according to one of the preceding claims,
characterized in that
the reading device (27) is also designed to receive manual competition inputs for register numbers (14) just detected.

5. Timekeeping device according to one of the preceding claims,
characterized in that
the data records stored in association with register numbers (14) can be printed out on a record printer (41) and/or on a central evaluation computer (31).

6. Timekeeping device according to one of the preceding claims,
characterized in that
the high frequency field (22) in the rhythm of the register number (14) stored in binary code in the detected identification carrier (13) is damped, for which purpose an identification transmitter (20) in the identification carrier (13) receives its operating energy from the high frequency field (22) by way of the receiving coil (15) of a resonant circuit (17).

## Revendications

1. Dispositif de relèvement de temps (11) avec un affichage (26) pour l'évaluation des compétitions sportives faisant appel à des participants (12), en particulier des pigeons voyageurs, qui sont équipés chacun d'un support d'identification (13) codé, pouvant être interrogé sans contact par l'intermédiaire d'un champ à autre fréquence (22) au moyen d'un appareil de lecture (27) qui transmet des informations concernant la participation et le temps, associées à chacun, et les place dans une mémoire (30),
caractérisé en ce qu'en colombophilie, pour l'un des pigeons, qui est un participant (12) potentiel à des vols de compétition, on équipe, une fois pour toute et de façon durable, une cuisse d'une bague qui porte un support d'identification (13) passif dont le numéro d'enregistrement (14) codé individualise ce pigeon et qui est conçu pour être activé au moyen d'un champ à haute fréquence (22) émis par l'appareil de lecture (27) avec au moins une bobine d'émission (23) et de ce fait transmettre son numéro d'enregistrement (14), par une modulation d'amortissement de ce champ, à l'appareil de lecture (27) pour transmettre le numéro d'enregistrement (14) au moment exact de sa saisie à la mémoire (30), lorsque le support d'identification (13) d'un pigeon revenant à son pigeonnier de départ est appréhendé par l'une de plusieurs bobines émettrices (23) disposées les unes à côté de autres sur le pigeonnier, bobines émettrices pouvant être interrogées par l'intermédiaire d'un multiplexeur (39), et avec également une représentation pouvant être extraite de la mémoire (30), dans un ordre de succession inverse, des numéros d'enregistrement (14) décodés, de leur moment exact d'acquisition et de leur positon dans l'ordre de succession des supports d'identification (13) ayant été saisis les uns après les autres.

2. Dispositif de relèvement de temps selon la revendication 1, caractérisé en ce que l'appareil de lecture (27) stocke en mémoire le numéro d'enregistrement (14) contenu dans le support d'identification (13) détecté, conjointement avec le moment exact du décodage, ce moment étant fourni par une horloge (28) radiocommandée.

3. Dispositif de relèvement de temps selon la revendication 1 ou 2, caractérisé en ce que le participant (12) passe sur plusieurs bobines émettrices (23') les unes après les autres, avec interrogation du sens de déplacement au moyen d'un multiplexeur (39').

4. Dispositif de relèvement de temps selon l'une des revendications précédentes, caractérisé en ce que l'appareil de lecture (27) est prévu également pour enregistrer des données entrées manuellement concernant la compétition, concernant les numéros d'enregistrement (14) venant justement d'être détectés.

5. Dispositif de relèvement de temps selon l'une des revendications précédentes, caractérisé en ce que les jeux de données stockées en association avec des numéros d'enregistrement (14) peuvent être envoyés à une imprimante de procès verbal (41) et/ou à un ordinateur d'évaluation central (31).

6. Dispositif de relèvement de temps selon l'une des revendications précédentes, caractérisé en ce que le champ à haute fréquence (22) est amorti au rythme des numéros d'enregistrement (14) mémorisés en codage binaire dans le support d'identification (13) détecté, ce pourquoi un transducteur d'identification (20), prévu dans le support d'identification (13), reçoit son énergie de fonctionnement à partir du champ à haute fréquence (22), par l'intermédiaire de la bobine réceptrice (15) d'un circuit résonnant (17).
